# EUROPÄISCHE PATENTSCHRIFT

(11) **EP 3 991 712 B1**
(45) Veröffentlichungstag und Bekanntmachung des Hinweises auf die Patenterteilung: **09.10.2024**
(21) Anmeldenummer: 20204131.5
(22) Anmeldetag: 27.10.2020
(51) Int. Cl.: A61J 1/03, A61J 7/00, B65B 5/10, B65D 75/36, G07F 17/00

(54) **VORRATSBEHÄLTER FÜR EINE VORRATS- UND ABGABESTATION UND VORRATS- UND ABGABESTATION**
STORAGE AND DISPENSING STATION AND STORAGE CONTAINER FOR A STORAGE AND DISPENSING STATION
RÉCIPIENT DE STOCKAGE POUR UNE STATION DE STOCKAGE ET DE DISTRIBUTION ET STATION DE STOCKAGE ET DE DISTRIBUTION

(43) Veröffentlichungstag der Anmeldung: 04.05.2022
(73) Patentinhaber: Becton Dickinson Rowa Germany GmbH, 53539 Kelberg (DE)
(72) Erfinder: SCHMIDT-ELLINGER, Hardy, 54568 Gerolstein-Bewingen (DE)
(74) Vertreter: Zenz Patentanwälte Partnerschaft mbB

(56) Entgegenhaltungen:
- EP-A1- 2 962 956
- EP-B1- 0 761 197
- CN-U- 201 823 165
- US-A1- 2018 221 246

## Beschreibung

Die vorliegende Erfindung betrifft einen Vorratsbehälter für eine Vorrats- und Abgabestation für einen Blisterautomaten für vereinzelbare Kleinstückgüter, insbesondere Arzneimittel- und Nahrungsergänzungsmittelportionen, sowie eine Vorrats- und Abgabestation als solche.

Moderne Blisterautomaten, wie sie beispielsweise in der WO 2013/034504 A1 offenbart sind, umfassen, je nach Ausbaustufe des Blisterautomaten, mehrere hundert Vorrats- und Abgabestationen. In diesen ist jeweils eine Mehrzahl von vereinzelbaren Kleinstückgütern gelagert, und auf Anforderung können einzelne Kleinstückgüter abgegeben werden. Bei den Kleinstückgütern handelt es sich regelmäßig um Arzneimittel- und Nahrungsergänzungsmittelportionen.

Mit Blisterautomaten können beispielsweise in den Vorrats-und Abgabestationen gelagerte Arzneimittelportionen patientenindividuell gemäß den ärztlich verordneten Einnahmezeitpunkten zusammengestellt und verblistert werden. Zum Zusammenstellen mehrerer Arzneimittelportionen werden entsprechende Vorrats- und Abgabestationen zur Abgabe einer oder mehrerer Arzneimittelportionen mittels einer Steuereinrichtung des Blisterautomaten angesteuert. Zur Abgabe einer Arzneimittelportion wird mit einer Vereinzelungseinrichtung der Vorrats- und Abgabestation eine in einem Vorratsbehälter gelagerte Arzneimittelportion separiert und über eine Abgabeöffnung einer Führungseinrichtung des Blisterautomaten übergeben. Mittels der Führungseinrichtung wird die abgegebene Arzneimittelportion, gegebenenfalls unter Zwischenschaltung einer Sammeleinrichtung, einer Verpackungseinrichtung zugeführt, welche einzelne oder mehrere Arzneimittelportionen verblistert.

Zur Vereinzelung der Arzneimittelportionen, die in einem Vorratsbehälter einer Vorrats- und Abgabestation gelagert sind, umfasst die Vereinzelungseinrichtung eine Mehrzahl von Kanälen, die üblicherweise am Außenumfang eines Grundkörpers der Vereinzelungseinrichtung angeordnet sind. Die Kanäle sind an die jeweils zu vereinzelnden Arzneimittelportionen hinsichtlich ihrer Abmessungen derart angepasst, dass in einem Kanal die Arzneimittelportionen lediglich übereinander, nicht aber nebeneinander angeordnet sein können. Die Kanäle können beispielsweise derart bemessen sein, dass in einem Kanal lediglich eine Arzneimittelportion aufgenommen werden kann.

Zur Abgabe einer Arzneimittelportion aus einem Kanal wird ein Kanal über die Abgabeöffnung in der Bodenfläche des Gehäuses des Vorratsbehälters bewegt, und die in dem Kanal (an unterster Stelle) angeordnete Arzneimittelportion rutscht beziehungsweise fällt schwerkraftbedingt in die Abgabeöffnung. Um zu vermeiden, dass weitere in dem oder über dem Kanal lagernde Arzneimittelportionen ebenfalls abgegeben werden, also eine unbekannte Anzahl von Arzneimittelportionen abgegeben wird, ist in dem Bereich über der Abgabeöffnung ein Rückhalteabschnitt eines Rückhaltemittels bzw. Separators zumindest in oder über dem Kanal geführt beziehungsweise angeordnet, der an der Abgabeöffnung ausgerichtet ist. Der Rückhalteabschnitt ist in Bezug auf die Höhe des Kanals derart in diesem oder über diesem angeordnet, dass unter dem Rückhalteabschnitt lediglich eine Arzneimittelportion angeordnet sein kann. Sofern der Rückhalteabschnitt in den Kanal geführt ist, um die unterste Arzneimittelportion von darüber angeordneten zu trennen, weisen einzelne Kanäle separierende Vorsprünge einen Schlitz auf, welcher den Rückhalteabschnitt aufnimmt. Sofern der Rückhalteabschnitt über den Kanälen angeordnet beziehungsweise geführt ist, ist dieser regelmäßig nur geringfügig über den oberen Enden der Vorsprünge geführt, so dass vermieden wird, dass bei Abgabe der Arzneimittelportion weitere Arzneimittelportionen in den Kanal gelangen.

Bei dem Vereinzeln bzw. Abgeben von Arzneimittelportionen wird die Vereinzelungseinrichtung wie oben beschrieben gedreht. Dabei werden die in dem Aufnahmeraum gelagerten Arzneimittelportionen ständig bewegt, was zu einer Reibung der Arzneimittelportionen untereinander und an dem Gehäuse führt. Diese Reibung untereinander sowie an dem Gehäuse führt zu einer Aufladung der Arzneimittelportionen durch Reibungselektrizität, die Arzneimittelportionen werden also elektrostatisch aufgeladen. Diese elektrostatische Aufladung führt dazu, dass die Arzneimittelportionen teilweise an der Innenwandung des Gehäuses oder an Abschnitten der Vereinzelungseinrichtung "kleben" bleiben. Dies führt zum einen dazu, dass nicht die Anzahl an Arzneimittelportionen, die in den Vorratsbehälter eingefüllt wird, auch tatsächlich zur Vereinzelung bereitsteht (weil die Arzneimittelportionen irgendwo im Inneren "kleben") oder die Arzneimittelportionen nicht korrekt abgegeben werden - beides führt zu fehlerhaften Arzneimittelzusammenstellungen.

Die US 2018/0221246 A1 betrifft eine Vorrats- und Abgabestation für einen Blisterautomaten, wobei der Vorratsbehälter ein Basisteil und einen Vorratsbehälter umfasst. Die Außenfläche der Vereinzelungseinrichtung des Vorratsbehälters ist abschnittsweise elektrisch leitend und mit einem Kontaktmittel eines Basisteils gekoppelt. Eine elektrische Aufladung der Vereinzelungseinrichtung wird so vermieden, es haften weniger Verunreinigungen an der Vereinzelungseinrichtung an. Die EP0761197 B1 betrifft ein Abfüllgerät für Medikamente, zum Abfüllen eines Behälters. Hierbei ist eine Behältererdungsplatte vorgesehen, welche die Funktion hat, statische Elektrizität vom Medikament oder einem Tablettenbehälter zu entfernen Es ist daher Aufgabe der vorliegenden Erfindung, einen Vorratsbehälter für eine Vorrats- und Abgabestation für einen Blisterautomaten bereitzustellen, mit dem eine elektrostatische Aufladung von Kleinstückgütern bei deren Vereinzelung verminderbar ist.

Diese Aufgabe wird gelöst durch einen Vorratsbehälter nach Anspruch 1. Der erfindungsgemäße Vorratsbehälter für eine Vorrats- und Abgabestation für einen Blisterautomaten umfasst ein einen Aufnahmeraum umschließendes Gehäuse mit einem innen kreiszylinderförmigen Abschnitt und mit einer eine Abgabeöffnung aufweisenden Bodenfläche, eine in dem innen kreiszylinderförmigen Abschnitt des Gehäuses angeordnete Vereinzelungseinrichtung mit einer dem Aufnahmeraum zugewandten konischen Oberfläche und mit einer Mehrzahl von sich vertikal durch die Vereinzelungseinrichtung erstreckenden Kanälen mit einer Kanalbreite KB zur Aufnahme zumindest eines zu vereinzelnden Kleinstückguts und ein Rückhaltemittel mit einem Rückhalteabschnitt, welcher oberhalb der Abgabeöffnung in dem kreiszylinderförmigen Gehäuse angeordnet ist.

Erfindungsgemäß ist es vorgesehen, dass die Vereinzelungseinrichtung eine elektrisch ableitfähige Ableiteinrichtung umfasst, wobei die Ableiteinrichtung zumindest einen sich von der konischen Oberfläche der Vereinzelungseinrichtung in den Aufnahmeraum erstreckenden Ableitvorsprung sowie ein mit dem zumindest einen Ableitvorsprung elektrisch ableitfähig gekoppeltes Ableitkontaktmittel zum elektrischen Koppeln der Ableiteinrichtung mit einem elektrisch ableitfähigen Bauteil einer dem Vorratsbehälter zugeordneten und einen Antrieb aufweisenden Abgabestation aufweist.

Mit der in den Aufnahmeraum reichenden Ableiteinrichtung wird die durch die Reibung entstehende elektrostatische Aufladung der Kleinstückgüter über das Ableitkontaktmittel an die Abgabestation abgeleitet, die elektrostatische Aufladung der Kleinstückgüter wird vermindert oder sogar (weitgehend) abgebaut bzw. abgeleitet, wodurch die oben genannten Effekte vermieden werden - die Kleinstückgüter haften nicht an der Innenwandung oder Teilen der Vereinzelungseinrichtung an, fehlerhafte Zusammenstellungen werden vermieden. Die Ableiteinrichtung ist vom Ableitvorsprung hin zum Ableitkontakt durchgehend elektrisch ableitfähig, wobei dies nicht bedeuten muss, dass die ganze Ableiteinrichtung als solche aus elektrisch ableitfähigem Material bestehen muss - Abschnitte können beispielsweise ummantelt oder anderweitig von nicht elektrisch ableitfähigem Material umgeben sein. Als elektrisch ableitfähiges Material wird hier ein solches angesehen, dessen Ableitwiderstand (Oberflächenwiderstand) kleiner als 1 TΩ (10¹² Ω) ist.

Indem die Ableiteinrichtung zumindest einen Ableitvorsprung aufweist, der in den Aufnahmeraum hineinreicht, wird sichergestellt, dass die elektrostatische Aufladung bei den "weiter oben" angeordneten Kleinstückgütern abgebaut wird, so dass das Kleben an der Innenwandung verhindert werden kann. Es ist damit gewährleistet, dass alle in den Aufnahmeraum eingefüllten Kleinstückgüter auch zur Vereinzelung und Abgabe bereitstehen. Durch die elektrische Entladung im oberen Bereich des Aufnahmeraums ist aber auch sichergestellt, dass die in die Kanäle eintretenden Kleinstückgüter eine verminderte elektrostatische Aufladung aufweisen.

Die genaue bauliche Ausgestaltung der Ableiteinrichtung, und insbesondere die elektrisch ableitfähige Verbindung zwischen Ableitvorsprung und Ableitkontaktmittel, ist abhängig von der genauen Ausgestaltung der Vereinzelungseinrichtung. Bei einer baulich sehr einfachen (und damit kostengünstigen Form) ist es vorgesehen, dass der Ableitvorsprung und das Ableitkontaktmittel als Ableitstab mit einem mittleren Verbindungsabschnitt ausgebildet sind.

Wie oben beschrieben, ist es für die Erfindung wesentlich, dass das Ableitkontaktmittel der Ableiteinrichtung mit einem elektrisch leitfähigen Bauteil einer dem Vorratsbehälter zugeordneten und einen Antrieb aufweisenden Abgabestation elektrisch koppelbar ist. Bei einer bevorzugten Ausführungsform des erfindungsgemäßen Vorratsbehälters ist es vorgesehen, dass das Ableitkontaktmittel koaxial zu (und vorzugsweise auf) der Rotationsachse der Vereinzelungseinrichtung ausgebildet ist. Bei einer entsprechenden Ausbildung des Ableitkontaktmittels kann dieses elektrisch mit einem Bauteil des Antriebs der Abgabestation gekoppelt werden, das Ableitkontaktmittel "sitzt" quasi auf dem Bauteil des Antriebs auf (wobei dann dieses Bauteil natürlich elektrisch ableitfähig sein muss und die Ladungen über die Abgabestation abführbar sein müssen).

Insbesondere dann, wenn das Ableitkontaktmittel koaxial zu der Rotationsachse der Vereinzelungseinrichtung ausgebildet ist, ist es weiter vorteilhaft, wenn das Ableitkontaktmittel als Ableitstift ausgebildet ist, der einen mit einer Feder vorgespannten Kontaktstift aufweist. Indem der Kontaktstift mittels einer Feder vorgespannt ist, wird der Kontakt zwischen Ableiteinrichtung und Abgabestation besonders unterstützt.

Der Ableitvorsprung der Ableiteinrichtung ragt in den Aufnahmeraum hinein, so dass insbesondere die elektrostatische Aufladung derjenigen Kleinstückgüter abgebaut wird, die über der Oberfläche der Vereinzelungseinrichtung angeordnet sind. Um die Ableitung der ggf. noch vorhandenen oder wieder aufgebauten elektrostatischen Aufladung von "weiter unten" angeordneten Kleinstückgütern zu gewährleisten bzw. zu verstärken, ist es bei einer bevorzugten Ausführungsform des erfindungsgemäßen Vorratsbehälters vorgesehen, dass die Ableiteinrichtung zumindest ein mit dem Ableitkontaktmittel elektrisch ableitfähig gekoppeltes Ableitmittel aufweist, das einen Oberflächenbereich der Vereinzelungseinrichtung bildet, der in Kontakt mit Kleinstückgütern kommt.

Wie oben dargelegt, kann die elektrostatische Aufladung der Kleinstückgüter auch dazu führen, dass diese in einem Kanal (an der Kanalwandung) hängen bleiben. Zwar vermindert der Ableitvorsprung die Aufladung der Kleinstückgüter bereits, aber zur weiteren Verminderung direkt vor Eintritt von Kleinstückgütern in einen Kanal ist es bei einer bevorzugten Ausführungsform vorgesehen, dass das zumindest eine Ableitmittel zumindest einen Abschnitt einer Oberfläche eines zwischen zwei Kanälen ausgebildeten Stegs bildet. Eine entsprechende Ausführungsform ist insbesondere bei sehr leichten Kleinstückgütern vorteilhaft (da diese auch bei lediglich geringen Aufladungen dazu neigen, hängen bzw. "kleben" zu bleiben).

Die Erfindung betrifft ferner eine Vorrats- und Abgabestation für einen Blisterautomaten, aufweisend einen erfindungsgemäßen Vorratsbehälter und eine Abgabestation mit einem Antrieb zum Bewegen der Vereinzelungseinrichtung und mit einem Abgabestationkontaktmittel, welches elektrisch koppelbar mit dem Ableitkontaktmittel der Ableiteinrichtung des Vorratsbehälters ausgebildet und elektrisch ableitfähig mit einer Leitungseinrichtung gekoppelt ist, über welche elektrische Ladungen von der Vorrats- und Abgabestation abgeführt werden können. Bei einer bevorzugten Ausführungsform ist es dabei vorgesehen, dass das Abgabestationkontaktmittel als Kopplungsmittel des Antriebs ausgebildet ist.

Im Nachfolgenden werden bevorzugte Ausführungsformen des erfindungsgemäßen Vorratsbehälters sowie der erfindungsgemäßen Vorrats- und Abgabestation anhand der beigefügten Zeichnung beschrieben, in welcher
Figuren 1a und 1b Schrägansichten einer ersten bevorzugten Ausführungsform des Vorratsbehälters zeigen,
Figur 2 und 3 Draufsichten der ersten Ausführungsform des Vorratsbehälters zeigen, wobei bei Figur 3 die Vereinzelungseinrichtung fortgelassen ist,
Figuren 4a und 4b Schnittansichten der ersten Ausführungsform des Vorratsbehälters zeigen, wobei Figur 4a eine Schrägansicht und Figur 4b eine Seitenansicht zeigt,
Figuren 5a - 5c verschiedene Ansichten der Vereinzelungseinrichtung und der Ableiteinrichtung einer zweiten Ausführungsform des Vorratsbehälters zeigen,
Figur 6 eine Schnittansicht der Vereinzelungseinrichtung und der Ableiteinrichtung der zweiten Ausführungsform zeigt,
Figuren 7a und 7b Schrägansichten einer Ausführungsform der Vorrats- und Abgabestation zeigen,
Figuren 8a und 8b Schnittansichten einer dritten Ausführungsform des Vorratsbehälters der Vorrats- und Abgabestation bzw. eine Schnittansicht der Ausführungsform der Vorrats- und Abgabestation zeigen,
Figur 9 eine Ansicht der Ableiteinrichtung in Kontakt mit dem Antrieb der Vorrats- und Abgabestation gemäß den Figuren 8a und 8b zeigt, und
Figuren 10a und 10b die Ableiteinrichtung der dritten Ausführungsform des Vorratsbehälters zeigen.

Figuren 1a und 1b zeigen Schrägansichten einer ersten bevorzugten Ausführungsform des erfindungsgemäßen Vorratsbehälters 1. Figuren 2 und 3 zeigen Draufsichten der ersten Ausführungsform des Vorratsbehälters, wobei bei Figur 3 die Vereinzelungseinrichtung fortgelassen ist. Der erfindungsgemäße Vorratsbehälter 1 umfasst ein einen Aufnahmeraum 2 (siehe Figuren 2 und 3) für Arzneimittelportionen umschließendes Gehäuse 10, welches im unteren Abschnitt einen innen kreiszylinderförmigen Abschnitt 11 aufweist. Der Vorratsbehälter 1 umfasst ferner eine Grundplatte 12 und einen Deckel 13, der während des Betriebes der Vorrats- und Abgabestation auf dem Gehäuse 10 angeordnet ist und für ein Nachfüllen abgenommen werden kann. Um den Vorratsbehälter 1 besser handhaben zu können, umfasst dieser im "vorderen" Bereich einen Griff 14. Bei dem "hinteren" Abschnitt des kreiszylinderförmigen Abschnitts 11 ist bei dieser Ausführungsform ein Gehäusevorsprung 15 ausgebildet, an welchem ein Befestigungsabschnitt eines Rückhaltemittels 40 angeordnet ist.

Wie dies in Figur 2 zu erkennen ist, ist in dem innen kreiszylinderförmigen Abschnitt eine Vereinzelungseinrichtung 30 mit einer (konischen) Oberfläche 31 angeordnet. Auf der Oberfläche selbst sind Erhebungen 34 angeordnet, die u. a. ein Liegenbleiben von Arzneimittelportionen auf der Oberfläche verhindern sollen. Ferner sorgen sie für eine Bewegung der Arzneimittelportionen, so dass diese zu den am äußeren Rand der Vereinzelungseinrichtung angeordneten Kanälen 32 rutschen. Die Kanäle sind durch Stege 33 definiert, die einstückig mit einem Grundkörper der Vereinzelungseinrichtung 30 ausgebildet sein können. Alternativ können sie an den Grundkörper angesetzt sein.

Wie bereits oben dargelegt, sind die Kanäle an die Form der zu vereinzelnden Arzneimittelportionen angepasst, so dass nur eine definierte Anzahl in einem Kanal bzw. einem Kanalabschnitt angeordnet sein kann. Wie man Figur 3 entnehmen kann, bei der die Vereinzelungseinrichtung fortgelassen ist, umfasst das Gehäuse eine Bodenfläche 20 mit einer zentralen Öffnung 21 zur Aufnahme eines Kopplungsmittels der Vereinzelungseinrichtung sowie eine Abgabeöffnung 22, über die Arzneimittelportionen abgegeben werden, und zwar zunächst an die Abgabestation und dann weiter an weitere Bauteile des Blisterautomaten. Bei Figur 2 ist in der Mitte der Vereinzelungseinrichtung bereits ein Ableitvorsprung einer Ableiteinrichtung zu erkennen.

Figuren 4a und 4b zeigen Schnittansichten der ersten Ausführungsform des Vorratsbehälters, wobei Figur 4a eine Schrägansicht und Figur 4b eine Seitenansicht zeigt. In den Figuren 4a und 4b erkennt man den genauen inneren Aufbau der Vereinzelungseinrichtung. Bei der gezeigten Ausführungsform umfasst diese einen Grundkörper 35 mit einer konischen Oberfläche 31, auf der mehrere Erhebungen 34 angeordnet sind. Der Grundkörper 35 ist innen hohl und mit einem oberen Kopplungsmittel 36 verbunden, das mit einem unteren Kopplungsmittel 37 verbunden ist. Dieses untere Kopplungsmittel weist ein Innenprofil auf, mittels welchem es mit einem (nicht dargestellten) Kopplungsmittel einer (ebenfalls nicht dargestellten) Antriebswelle eines Antriebs in einer Abgabestation lösbar koppelbar ist. Eine lösbare Kopplung ist vorteilhaft, da so zum Nachfüllen von Arzneimittelportionen einfach der Vorratsbehälter von der Vorrats- und Abgabestation entfernt werden kann. Das untere Kopplungsmittel 37 weist eine umlaufende Nut auf, in die ein Vorsprung 23 des Gehäuses eingreift, um ein "Abheben" der Vereinzelungseinrichtung zu vermeiden.

Bei den Schnittansichten der Figuren 4a und 4b erkennt man, dass sich auf der Drehachse der Vereinzelungseinrichtung eine Ableiteinrichtung erstreckt, die einen Ableitvorsprung 51 umfasst, welcher sich in den Aufnahmeraum 2 erstreckt. Bei der gezeigten Ausführungsform ist der Ableitvorsprung sehr lang ausgeführt - alternativ kann dieser auch kürzer sein oder eine andere Form aufweisen. Für die Erfindung ist es beispielsweise nicht wesentlich, dass sich der Ableitvorsprung über seine ganze Länge auf der Drehachse der Vereinzelungseinrichtung erstreckt, obgleich dies eine bevorzugte Ausführung ist. Wie weit sich der Ableitvorsprung in den Aufnahmeraum erstreckt ist u. a. von der Art der zu vereinzelnden Arzneimittelportionen abhängig - es ist aber bevorzugt, dass der Ableitvorsprung sich zumindest zwei Kanalbreiten KB weit (betrachtet von der Oberfläche bei dem Austrittsort) in den Aufnahmeraum erstreckt. Wesentlich ist hier, dass der zumindest eine Ableitvorsprung (in Abhängigkeit von den zu vereinzelnden Arzneimittelportionen) so weit in den Aufnahmeraum ragt, dass für eine ausreichende Ableitung der elektrischen Aufladung der Arzneimittelportionen gesorgt ist.

Am anderen Ende der Ableiteinrichtung umfasst diese ein Ableitkontaktmittel 53, das bei der gezeigten Ausführungsform einfach stabförmig ausgebildet ist. Das Ableitkontaktmittel 53 ist elektrisch ableitfähig mit dem Ableitvorsprung 51 verbunden, wobei im einfachsten (und hier gezeigten) Fall, der Ableitvorsprung 51 und das Ableitkontaktmittel 53 als einstückiger Stab koaxial zu (bzw. auf) der Drehachse der Vereinzelungseinrichtung ausgebildet sind. Vorzugsweise ist die Ableiteinrichtung aus Edelstahl hergestellt; generell ist jedes ableitfähige Material (zur Definition siehe oben) geeignet, solange eine ableitfähige Verbindung zwischen Ableitvorsprung und Ableitkontaktmittel besteht.

In den Figuren 4a und 4b kann man auch die Anordnung des Rückhaltemittels 40 erkennen, welches bei dieser Ausführungsform an dem Gehäusevorsprung 15 befestigt ist. Ein Rückhalteabschnitt 41 des Rückhaltemittels 40 ist durch einen Schlitz in dem Gehäuse geführt und ist an der Abgabeöffnung 22 in der Bodenfläche ausgerichtet. Diese Ausrichtung führt dazu, dass bei dem Kanal, der über der Abgabeöffnung angeordnet ist, keine weitere Arzneimittelportion in den Kanal nachrutschen kann.

Bei alternativen Ausführungsformen ist es denkbar, dass der Rückhaltabschnitt in einem Schlitz der Stege zwischen den Kanälen geführt ist - in diesem Fall trennt der Schlitz bzw. der Rückhalteabschnitt einen Kanal in einen oberen und einen unteren Kanalabschnitt. Welche Art von Kanal verwendet wird, ist abhängig von den zu vereinzelnden Arzneimittelportionen und hat keine Auswirkung auf die vorliegende Erfindung.

Figuren 5a - 5c zeigen verschiedene Ansichten der Vereinzelungseinrichtung und der Ableiteinrichtung einer zweiten Ausführungsform des Vorratsbehälters, und Figur 6 zeigt eine Schnittansicht der Vereinzelungseinrichtung und der Ableiteinrichtung der zweiten Ausführungsform. Bei der in den Figuren 5a - 5c sowie 6 gezeigten Ausführungsform umfasst die Ableiteinrichtung neben den weiter oben beschriebenen Bauteilen zwei Ableitmittel 55, die in diesem Fall Oberflächenabschnitte von Stegen zwischen Kanälen bilden. Diese Ableitmittel sind über (nur in Figur 6 dargestellte) Verbindungsabschnitte 54 elektrisch ableitfähig (ggf. über einen Verbindungsabschnitt 52) mit dem Ableitkontaktmittel 53 gekoppelt. Die Ableitmittel 55 sorgen für eine weitere (oder wiederholte) Ableitung von elektrischer Ladung insbesondere solcher Arzneimittelportionen, die kurz vor einem Eintritt in einen Kanal stehen. Damit ist gewährleistet, dass die eintretenden Arzneimittelportionen eine noch geringere Aufladung aufweisen, so dass ein Hängenbleiben an einer Kanalwandung (aufgrund der elektrischen Aufladung) vermieden wird. In Figur 5b ist mit KB die Breite eines Kanals gekennzeichnet - u. a. ist diese an die Form der zu vereinzelnden Arzneimittelportionen anzupassen.

Figuren 7a und 7b zeigen Schrägansichten einer Ausführungsform der Vorrats- und Abgabestation mit einem Vorratsbehälter 1 und einer Abgabestation 100, die bei der gezeigten Ausführungsform als separate Bauteile ausgeführt sind.

Bei der gezeigten Ausführungsform ist die Abgabestation 100 Teil eines Verbundes aus fünf Abgabestationen 100. Bei alternativen Ausführungsformen können die Abgabestationen getrennt voneinander ausgeführt sein. Die bei der nachfolgenden Beschreibung der Abgabestation 100 erwähnten Bauteile sind jeweils bei jeder Abgabestation 100 vorhanden, unabhängig davon, ob diese verbundartig (wie in den Figuren 7a und 7b) oder separat ausgeführt sind.

Jede Abgabestation 100 umfasst einen unteren Abschnitt 130 sowie einen oberen Abschnitt 120. Der obere Abschnitt 120 umfasst einen Vorsprung 121, auf welchen ein Vorratsbehälter 1 aufsetzbar ist. Dazu ist ein unterer Gehäuseabschnitt des Vorratsbehälters 1 an die Geometrie des Vorsprunges 121 angepasst. Der Vorsprung 121 umfasst eine Öffnung 123, die bei aufgesetztem Vorratsbehälter 1 an der Abgabeöffnung in der Bodenfläche des Gehäuses ausgerichtet ist. Bei einer Vereinzelung fällt eine Arzneimittelportion aus einem Kanal über die Abgabeöffnung in die Öffnung 123.

Bei einer aus einem Gehäuseteil des oberen Abschnitts 120 und des unteren Abschnitts 130 gebildeten Stirnseite 122/132 ist die Abgabestation an einem (nicht gezeigten) Blisterautomaten befestigbar. In der vorgenannten Stirnseite ist eine Öffnung 140 dargestellt, die sich durch die Abgabestation zieht und in der Öffnung 123 endet, wobei in diese Öffnungen eine (nicht dargestellte) Rutsche für Arzneimittelportionen einsetzbar ist, über welche separierte Arzneimittelportionen von einer Vorrats-und Abgabestation an eine Führungseinrichtung innerhalb des Blisterautomaten übergeben werden. Die Rutsche 140 erstreckt sich durch die Abgabestation 100 bis zu dem Vorsprung 121, in welchem die Öffnung 123 zur Aufnahme einer Arzneimittelportion ausgebildet ist.

Bei der vorgenannten Stirnseite der Abgabestation 100 ist (lediglich in Figur 7b) ein Abschnitt einer Leitungseinrichtung 124 zu erkennen, mit welchem die Vorrats- und Abgabestation elektrisch ableitfähig mit dem Blisterautomaten koppelbar ist und über welche elektrische Ladungen an den Blisterautomaten abführbar sind. Bei der gezeigten Ausführungsform ist die Leitungseinrichtung 124 in dem Stirnseitenabschnitt 122 des oberen Abschnitts der Abgabestation 100 angeordnet, bei einer alternativen Ausführungsform kann die Leitungseinrichtung 124 auch in dem Stirnflächenabschnitt 132 des unteren Abschnitts 130 angeordnet sein. Alternativ kann die Leitungseinrichtung beispielsweise als Stecker oder dergleichen ausgeführt sein. Wesentlich ist, dass über die Leitungseinrichtung elektrische Ladungen an den (nicht dargestellten) Blisterautomaten abgebbar sind. In den Figuren 7a und 7b ist nicht zu erkennen, wie die elektrisch ableitfähige Kopplung zwischen Vorratsbehälter und Abgabestation stattfindet - dies ist in den nachfolgenden Figuren anhand einer bevorzugten Ausführungsform näher beschrieben.

Figuren 8a und 8b zeigen Schnittansichten einer dritten Ausführungsform des Vorratsbehälters der Vorrats- und Abgabestation bzw. eine Schnittansicht der Ausführungsform der Vorrats- und Abgabestation. Bei den Figuren 8a und 8b ist das Ableitkontaktmittel der Ableiteinrichtung speziell ausgebildet, und zwar als ein Ableitstift mit einem Kontaktstift 59 und einer (erst in den nachfolgenden Figuren dargestellten) Feder, welche den Kontaktstift (bezogen auf die Darstellung in den Figuren) nach unten drückt. Bei der gezeigten Ausführungsform ist der Kontaktstift 59 auf der Drehachse der Vereinzelungseinrichtung 30 angeordnet, und damit über der Drehachse eines Antriebs 150 der Abgabestation. Der Antrieb 150 umfasst eine Drehachse 151 mit einem drehfest darauf angeordneten Kopplungsmittel 152, wobei Drehachse und Kopplungsmittel 152 formschlüssig verbindbar sind.

Bei der gezeigten Ausführungsform ist das erfindungswesentliche Abgabestationkontaktmittel also als Kopplungsmittel 152 des Antriebs ausgebildet. Dieses ist elektrisch ableitfähig mit der (in den Figuren 8a und 8b nicht dargestellten) Leitungseinrichtung gekoppelt, so dass elektrische Ladungen von der Vorrats- und Abgabestation abgeführt werden können. Bei der gezeigten Ausführungsform ist es dazu erforderlich, dass auch die Drehachse 151 ebenfalls elektrisch ableitfähig ausgebildet ist. Wie genau die Leitungseinrichtung elektrisch ableitfähig mit dem Antrieb gekoppelt ist, ist für die Erfindung nicht wesentlich, dem Fachmann sind aber mehrere mögliche Ausführungsformen bekannt. Wesentlich ist das Abführen der Ladung, also eine "Erdung" des Vorratsbehälters über u. a. die Leitungseinrichtung der Abgabestation.

Bei der gezeigten Ausführungsform ist die Ableiteinrichtung über die Drehachse des Antriebs mit der Leiteinrichtung 124 gekoppelt, über die die Aufladung letztendlich von der Vorrats-und Abgabestation an den Blisterautomaten abgegeben wird. Alternativ sind viele andere Kopplungen zwischen Vorratsbehälter und Abgabestation denkbar. Die hier gezeigte Ausführungsform ist jedoch baulich einfach und es besteht die Möglichkeit, bereits vorhandene Abgabestation einfach nachzurüsten.

Figur 9 verdeutlicht noch einmal die Kopplung Ableiteinrichtung/Kopplungsmittel 152 des Antriebs 150 und zeigt eine Ansicht der Ableiteinrichtung in Kontakt mit dem Antrieb der Abgabestation. In Figur 9 erkennt man, dass der Kontaktstift 59 der Ableiteinrichtung zentral auf dem Kopplungsmittel 152 aufsitzt und so für eine ausgezeichnete Kopplung/Ableitung zwischen Ableiteinrichtung und Abgabestation gesorgt ist.

Figuren 10a und 10b zeigen Detailansichten der Ableiteinrichtung der dritten Ausführungsform des Vorratsbehälters, wobei Figur 10b eine Schnittansicht zeigt. Bei der gezeigten Ausführungsform umfasst die Ableiteinrichtung einen zentralen Ableitstab 56, umfassend den Ableitvorsprung 51, einen mittleren verbindungsabschnitt 52 und ein als Ableitstift 57 ausgebildetes Ableitkontaktmittel. Der Ableitstift 57 wiederrum umfasst einen Kontaktstift 59, der sich in eine Ausnehmung des Ableitstabes erstreckt und der mittels einer Feder 58 "nach unten" (also hin zu dem Abgabestationkontaktmittel) vorgespannt ist. Ein (hier nicht dargestellter) Anschlag sorgt dafür, dass der Kontaktstift bei Abheben des Vorratsbehälters, oder der Vereinzelungseinrichtung aus dem Vorratsbehälter, nicht nach unten herausrutscht.

Die Ableiteinrichtung 50 umfasst gemäß dieser Ausführungsform ferner zwei Ableitmittel 55, die elektrisch ableitfähig mit dem zentralen Ableitstab verbunden sind, und zwar über Verbindungsabschnitte 54. Die Ableiteinrichtung ist also recht einfach aufgebaut und kann nachträglich ohne erheblichen Arbeitsaufwand in bereits vorhandene Vereinzelungseinrichtungen eingebracht werden.

## Patentansprüche

1. Vorratsbehälter (1) für eine Vorrats- und Abgabestation für einen Blisterautomaten, aufweisend:
ein einen Aufnahmeraum (2) umschließendes Gehäuse (10) mit einem innen kreiszylinderförmigen Abschnitt (11) und einer eine Abgabeöffnung (22) aufweisenden Bodenfläche (20),
eine in dem innen kreiszylinderförmigen Abschnitt (11) des Gehäuses (10) angeordnete Vereinzelungseinrichtung (30) mit einer dem Aufnahmeraum zugewandten konischen Oberfläche (31) und mit einer Mehrzahl von sich vertikal durch die Vereinzelungseinrichtung erstreckenden Kanälen (32) mit einer Kanalbreite KB zur Aufnahme zumindest eines zu vereinzelnden Kleinstückguts und
ein Rückhaltemittel (40) mit einem Rückhalteabschnitt (41), welcher oberhalb der Abgabeöffnung (22) in dem kreiszylinderförmigen Gehäuse angeordnet ist,
wobei
die Vereinzelungseinrichtung (30) eine elektrisch ableitfähige Ableiteinrichtung (50) umfasst, **dadurch gekennzeichnet, dass** die Ableiteinrichtung (50) zumindest einen sich von der konischen Oberfläche (31) der Vereinzelungseinrichtung (30) in den Aufnahmeraum (2) erstreckenden Ableitvorsprung (51) sowie ein mit dem zumindest einen Ableitvorsprung (51) elektrisch ableitfähig gekoppeltes Ableitkontaktmittel (53) zum elektrischen Koppeln der Ableiteinrichtung (50) mit einem elektrisch ableitfähigen Bauteil einer dem Vorratsbehälter (1) zugeordneten und einen Antrieb aufweisenden Abgabestation (100) aufweist ,
so dass die elektrostatische Aufladung derjenigen Kleinstückgüter abgebaut wird, die über der Oberfläche der Vereinzelungseinrichtung angeordnet sind.

2. Vorratsbehälter (1) für eine Vorrats- und Abgabestation für einen Blisterautomaten nach Anspruch 1, **dadurch gekennzeichnet, dass** der Ableitvorsprung (51) und das Ableitkontaktmittel (53) als Ableitstab (56) mit einem mittleren Verbindungsabschnitt (52) ausgebildet sind.

3. Vorratsbehälter (1) für eine Vorrats- und Abgabestation für einen Blisterautomaten nach Anspruch 1 oder 2, **dadurch gekennzeichnet, dass** das Ableitkontaktmittel (53) koaxial zu der Rotationsachse der Vereinzelungseinrichtung (30) ausgebildet ist.

4. Vorratsbehälter (1) für eine Vorrats- und Abgabestation für einen Blisterautomaten nach einem der Ansprüche 1 - 3, **dadurch gekennzeichnet, dass** das Ableitkontaktmittel (53) als Ableitstift (57) ausgebildet ist, der einen mit einer Feder (58) vorgespannten Kontaktstift (59) aufweist.

5. Vorratsbehälter (1) für eine Vorrats- und Abgabestation für einen Blisterautomaten nach einem der Ansprüche 1 - 4, **dadurch gekennzeichnet, dass** die Ableiteinrichtung (50) zumindest ein mit dem Ableitkontaktmittel (53) elektrisch leitend gekoppeltes Ableitmittel (55) aufweist, das einen Oberflächenbereich der Vereinzelungseinrichtung (30) bildet, der in Kontakt mit Kleinstückgütern kommt.

6. Vorratsbehälter (1) für eine Vorrats- und Abgabestation für einen Blisterautomaten nach Anspruch 5, **dadurch gekennzeichnet, dass** das zumindest eine Ableitmittel (55) zumindest einen Abschnitt einer Oberfläche eines zwischen zwei Kanälen (32) ausgebildeten Stegs (33) bildet.

7. Vorrats- und Abgabestation für einen Blisterautomaten, aufweisend
einen Vorratsbehälter (1) nach einem der Ansprüche 1 - 6 und
eine Abgabestation (100) mit
einem Antrieb (150) zum Bewegen der Vereinzelungseinrichtung (30) und mit
einem Abgabestationkontaktmittel (152), welches elektrisch koppelbar mit dem Ableitkontaktmittel (53) der Ableiteinrichtung (50) des Vorratsbehälters (1) ausgebildet und elektrisch ableitfähig mit einer Leitungseinrichtung (124) gekoppelt ist, über welche elektrische Ladungen von der Vorrats- und Abgabestation abgeleitet werden können.

8. Vorrats- und Abgabestation für einen Blisterautomaten nach Anspruch 7, **dadurch gekennzeichnet, dass** das Abgabestationkontaktmittel als Kopplungsmittel des Antriebs (150) ausgebildet ist.

## Claims

1. Storage container (1) for a storage and dispensing station for a blister machine, comprising:
a housing (10) enclosing a receiving space (2), including an inside circular-cylindrical portion (11) and a bottom surface (20) having a dispensing opening (22),
a separating device (30) arranged in the inside circular-cylindrical portion (11) of the housing (10) having a conical surface (31) facing the receiving space and having a plurality of channels (32) extending vertically through the separating device having a channel width KB for receiving at least one small piece good to be separated and
a retaining means (40) having a retaining portion (41) which is arranged above the dispensing opening (22) in the circular-cylindrical housing,
wherein the separating device (30) comprises an electrically dischargeable discharging device (50),
**characterized in that**
the discharging device (50) has at least one discharging projection (51) extending from the conical surface (31) of the separating device (30) into the receiving space (2) as well as a discharging contact means (53) coupled in an electrically dischargeable manner to the at least one discharging projection (51) for electrically coupling the discharging device (50) to an electrically dischargeable component of a dispensing station (100) which is assigned to the storage container (1) and has a drive, so that the electrostatic charge of those small piece goods that are arranged above the surface of the separating device is reduced.

2. Storage container (1) for a storage and dispensing station for a blister machine according to claim 1, **characterized in that** the discharging projection (51) and the discharging contact means (53) are designed as a discharging rod (56) with a central connecting portion (52).

3. Storage container (1) for a storage and dispensing station for a blister machine according to either claim 1 or claim 2, **characterized in that** the discharging contact means (53) is formed coaxially to the axis of rotation of the separating device (30).

4. Storage container (1) for a storage and dispensing station for a blister machine according to any of claims 1 to 3, **characterized in that** the discharging contact means (53) is formed as a discharging pin (57) which has a contact pin (59) pretensioned by a spring (58).

5. Storage container (1) for a storage and dispensing station for a blister machine according to any of claims 1 to 4, **characterized in that** the discharging device (50) has at least one discharging means (55) which is electrically conductively coupled to the discharging contact means (53) and which discharging means forms a surface region of the separating device (30) which comes into contact with small piece goods.

6. Storage container (1) for a storage and dispensing station for a blister machine according to claim 5, **characterized in that** the at least one discharging means (55) forms at least one portion of a surface of a web (33) formed between two channels (32).

7. Storage and dispensing station for a blister machine, comprising
a storage container (1) according to any of claims 1 to 6 and
a dispensing station (100) having
a drive (150) for the movement of the separating device (30) and having
a dispensing station contact means (152) which is designed to be electrically couplable to the discharging contact means (53) of the discharging device (50) of the storage container (1) and is coupled to a conduction device (124) in an electrically dischargeable manner via which conduction device electrical charges can be discharged from the storage and dispensing station.

8. Storage and dispensing station for a blister machine according to claim 7, **characterized in that** the dispensing station contact means is designed as a coupling means of the drive (150).

## Revendications

1. Réservoir de stockage (1) pour une station de stockage et de distribution pour un automate à blisters, présentant :
un boîtier (10) entourant un espace de réception (2) avec une section cylindrique circulaire intérieure (11) et une surface de fond (20) présentant une ouverture de distribution (22),
un dispositif de séparation (30) disposé dans la section cylindrique circulaire intérieure (11) du boîtier (10), avec une surface conique (31) tournée vers l'espace de réception et avec une pluralité de canaux (32) s'étendant verticalement à travers le dispositif de séparation, avec une largeur de canal KB, pour recevoir au moins un petit article à séparer et
un moyen de retenue (40) avec une section de retenue (41) qui est disposée au-dessus de l'ouverture de distribution (22) dans le boîtier de forme cylindrique circulaire,
le dispositif de séparation (30) comprenant un dispositif de décharge (50) pouvant être déchargé électriquement, **caractérisé en ce que**
le dispositif de décharge (50) présente au moins une saillie de décharge (51) s'étendant depuis la surface conique (31) du dispositif de séparation (30) dans l'espace de réception (2) ainsi qu'un moyen de contact de décharge (53) couplé de manière électriquement conductrice à l'au moins une saillie de décharge (51) pour le couplage électrique du dispositif de décharge (50) avec un composant électriquement conduisant d'une station de distribution (100) associée au réservoir (1) et présentant un entraînement, de telle sorte que la charge électrostatique des petits articles qui sont disposés au-dessus de la surface du dispositif de séparation soit supprimée.

2. Réservoir de stockage (1) pour une station de stockage et de distribution pour un automate à blisters selon la revendication 1, **caractérisé en ce que** la saillie de décharge (51) et le moyen de contact de décharge (53) sont réalisés sous forme de barre de décharge (56) avec une section de liaison centrale (52).

3. Réservoir de stockage (1) pour une station de stockage et de distribution pour un automate à blisters selon la revendication 1 ou 2, **caractérisé en ce que** le moyen de contact de décharge (53) est formé coaxialement à l'axe de rotation du dispositif de séparation (30).

4. Réservoir de stockage (1) pour une station de stockage et de distribution pour un automate à blisters selon l'une des revendications 1 à 3, **caractérisé en ce que** le moyen de contact de décharge (53) est conçu comme une tige de décharge (57) qui présente une tige de contact (59) précontrainte par un ressort (58) .

5. Réservoir de stockage (1) pour une station de stockage et de distribution pour un automate à blisters selon l'une des revendications 1 à 4, **caractérisé en ce que** le dispositif de décharge (50) présente au moins un moyen de décharge (55) couplé de manière électriquement conductrice au moyen de contact de décharge (53), qui forme une zone de surface du dispositif de séparation (30) qui vient en contact avec des petits articles.

6. Réservoir de stockage (1) pour une station de stockage et de distribution pour un automate à blisters selon la revendication 5, **caractérisé en ce que** le au moins un moyen de décharge (55) forme au moins une partie d'une surface d'une barrette (33) formée entre deux canaux (32).

7. Station de stockage et de distribution pour un automate à blisters, présentant
un réservoir (1) selon l'une des revendications 1 à 6 et
une station de distribution (100) comprenant
un entraînement (150) pour déplacer le dispositif de séparation (30) et avec
un moyen de contact de station de distribution (152) qui est formé de manière à pouvoir être couplé électriquement au moyen de contact de décharge (53) du dispositif de décharge (50) du réservoir (1) et qui est couplé de manière à pouvoir être déchargé électriquement à un dispositif conducteur (124) par lequel des charges électriques peuvent être déchargées de la station de stockage et de distribution.

8. Station de stockage et de distribution pour un automate à blister selon la revendication 7, **caractérisée en ce que** le moyen de contact de station de distribution est conçu comme un moyen de couplage de l'entraînement (150).
